# EUROPÄISCHE PATENTSCHRIFT

(11) **EP 0 798 214 B1**
(45) Veröffentlichungstag und Bekanntmachung des Hinweises auf die Patenterteilung: **30.10.2002**
(21) Anmeldenummer: 97710008.0
(22) Anmeldetag: 27.03.1997
(51) Int. Cl.: B65B 9/13

(54) **Stretcheinrichtung zum Stretchen einer Stretchfolienhaube**
Device for stretching a stretchable hood
Dispositif d'étirage pour étirer une coiffe étirable

(30) Priorität: 28.03.1996 DE 19612372
(43) Veröffentlichungstag der Anmeldung: 01.10.1997
(73) Patentinhaber: Beumer Maschinenfabrik GmbH & Co. KG, 59269 Beckum (DE)
(72) Erfinder: Uthoff, Werner, 59269 Beckum (DE)
(74) Vertreter: Hoormann, Walter, Dr.-Ing.

(56) Entgegenhaltungen:
- DE-A- 3 918 311

## Beschreibung

Die Erfindung betrifft eine Stretcheinrichtung zum biaxialen Stretchen (d.h. zum erheblichen Dehnen) einer aus einem Seitenfaltenschlauch gebildeten, aus stark dehnbarer Kunststoffolie bestehenden Stretchfolienhaube, für eine Verpackungsmaschine zum jeweiligen Umhüllen eines Stückgutstapels mit einer Stretchfolienhaube, deren ungedehnter Umfang erheblich kleiner als der Stapelumfang ist, mit mehreren an einem Rahmen horizontal verfahrbar angeordneten Stretcheinheiten, die jeweils einen in das vorgeöffnete Haubenende einfahrbaren Stretchbügel aufweisen und aus ihrer einander angenäherten Einfahrstellung über eine Aufspreizstellung, in welcher die jeweils in einer Ecke der Haube angeordneten Stretchbügel die Haube dehnungsfrei aufspannen und i.a. gerefft im wesentlichen über deren gesamte Länge aufnehmen, unter Querdehnung der Haubenseitenwände diagonal in eine voneinander entfernte Überziehstellung sowie in dieser gemeinsam relativ zu dem jeweils zu umhüllenden Stückgutstapel zu verfahren sind, wobei die Stretchbügel so ausgebildet sind, daß sie den Haubenseitenwänden beim Überziehen jeweils mit erheblichem Abstand zu einer Haubenecke beiderseits der betreffenden Haubeneckkante vertikale Reibungskräfte einprägen, die der Relativbewegung der Folie zum Stretchbügel entgegengerichtet sind.

Insbesondere gleichförmiges stapelbares Stückgut, wie bspw. mit Zement gefüllte Säcke, wird im allgemeinen zu Lager- und Transportzwecken mittels eines sog. Palettierers (i.a. auf Paletten) mehrlagig so übereinander gestapelt, daß sich würfel- bzw. quaderförmige Stückgutstapel ergeben. Die Stückgutstapel können jedoch auch andere geometrische Formen aufweisen.

Um Stückgutstapel bei der Lagerung und dem Transport vor Umwelteinflüssen, insb. Witterungseinflüssen, zu schützen, und ihnen beim Umsetzen und beim Transport eine hinreichende Stapelfestigkeit zu verleihen, sind verschiedene Verfahren bekannt, bei denen die Stückgutstapel jeweils wenigstens an ihrer Oberseite und ihren Seitenflächen fest mit Kunststoffolie umhüllt werden. Dieses geschieht bei einem dieser Verfahren dadurch, daß die Stückgutstapel einzeln nacheinander einer Verpakkungsmaschine zugeführt werden, die sie von oben her mit einer Folienhaube überzieht.

Folienhauben werden i.a. zweckmäßigerweise aus einem sog. Seitenfaltenschlauch gebildet, der zwei zueinander parallele Seitenflächen sowie zwei V-förmig zwischen diesen eingefaltete Seitenflächen aufweist, wobei sämtliche Seitenflächen im Bevorratungszustand parallel verlaufen und aneinander anliegen.

Besteht die Folienhaube aus sog. Schrumpffolie, so ist der Schlauch- bzw. Haubenumfang etwas größer als der Umfang eines zu umhüllenden Stapels. Der Schlauch bzw. die Haube wird am freien Ende bspw. durch Saugeinrichtungen leicht vorgeöffnet, indem die parallelen Seitenflächen so weit voneinander wegbewegt werden, daß Aufnahmeelemente in das vorgeöffnete Ende einfahren und die Haube durch Auseinanderfahren "aufspannen", also (dehnungsfrei) vollständig aufspreizen können. In dieser Aufspreizstellung (= Überziehstellung) liegt in jeder Haubenecke bzw. -eckkante ein Aufnahmeelement an der Innenseite der Haube an. Nach dem Überziehen der Haube mittels dieser Aufnahmeelemente wird die Folie durch Wärmebeaufschlagung an den Stapel angeschrumpft.

Besteht die Folienhaube dagegen aus sog. Stretchfolie, so ist der Umfang des Schlauches bzw. der ungedehnten Haube erheblich kleiner als der Umfang des Stückgutstapels. Die Hauben müssen also vor dem Überziehen umfangsmäßig auf ein Überziehmaß so quergedehnt werden, daß sie in der Überziehstellung jeweils über einen Stückgutstapel gezogen werden können. Nach dem Überziehen liegt die Haube dann jeweils unter der bleibenden elastischen Dehnung fest am Stapel an und sorgt u.a. für die gewünschte Stapelfestigkeit.

Dieses Querdehnen (i.a. als Quer- oder Horizontalstretchen bezeichnet) erfolgt mittels einer in die Verpakkungsmaschine integrierten Stretcheinrichtung, indem die vorgeöffnete Haube im wesentlichen mittig über dem zu umhüllenden Stapel von Stretchbügeln der Stretcheinrichtung aufgenommen und durch diagonales Auseinanderfahren zunächst in einer Aufspreizstellung (noch ungedehnt) so aufgespannt wird, daß ihre Seitenflächen jeweils im wesentlichen parallel zu einer Seitenfläche des zu umhüllenden Stapels verlaufen. In dieser Aufspreizstellung werden die Haubenseitenwände auf die Stretchbügel aufgerefft. Da der Haubenumfang erheblich kleiner als der Stapelumfang ist, sind die Haubenseitenwände in der Aufspreizstellung jeweils noch nach innen zu der parallelen Stapelseitenwand versetzt. Durch weiteres diagonales Auseinanderfahren der Stretchbügel bis in die Überziehstellung erfolgt sodann ein Querstretchen der Haube. Dieses erfolgt so, daß dabei die Haubenseitenwände jeweils parallel zu einer Seitenfläche des Stapels verbleiben. Die Anzahl der Stretcheinheiten bzw. der Stretchbügel entspricht also der Anzahl der seitlichen Stapelkanten. Zum Umhüllen von quader- bzw. würfelförmigen Stückgutstapeln weist eine Stretcheinrichtung mithin vier Stretchbügel auf.

Obwohl die zum Aufspannen in das vorgeöffnete Haubenende eingefahrenen Stretchbügel die Haubenseitenwände über deren gesamte Höhe querdehnen sollen, ist ihre Erstrekkung in Richtung der Haubenlängsachse im allgemeinen zur Verminderung der erforderlichen Bauhöhe erheblich kleiner als die Haubenlänge. Daher werden die Haubenseitenwände vor dem Querstretchen der Haube durch Reffeinrichtungen auf die Stretchbügel aufgerefft, so daß die Haubenseitenwände danach in Falten von den Stretchbügeln aufgenommen sind. Die Reffeinrichtungen bestehen i.a. jeweils im wesentlichen aus einer angetriebenen Reffrolle mit horizontal verlaufender Achse, die von außen her an den betreffenden Stretchbügel heranzufahren ist, nachdem dieser in Anlage zur Haubeninnenseite gekommen ist, so daß die Haubenseitenwände bei gleichzeitigem Heranfahren sämtlicher Reffrollen an ihren jeweiligen Stretchbügel und entsprechendem Antrieb der Reffrollen vollständig auf die Stretchbügel aufzureffen sind.

Wie bereits kurz ausgeführt worden ist, werden Hauben der Verpackungsmaschine im allgemeinen nicht in fertigem Zustand zugeführt sondern in/von dieser gebildet, und zwar jeweils aus einem Abschnitt eines Seitenfaltenschlauches, der in zusammengefaltetem, zu einer Rolle aufgehaspeltem Zustand in der Verpackungsmaschine bevorratet wird und mit seinem freien Ende einer Haubenbildungseinrichtung der Verpackungsmaschine zugeführt wird. In der Haubenbildungseinrichtung wird das Schlauchende (im allgemeinen durch Saugeinrichtungen oder Keilbleche) zunächst so weit vorgeöffnet, daß der Schlauch an seinem Ende von Aufnahmeelementen aufgenommen werden kann, bei denen es sich im allgemeinen um die Stretchbügel der Stretcheinrichtung handelt, damit die Haube nach ihrer Fertigstellung nicht erst an die Stretcheinrichtung übergeben zu werden braucht. Die Haubenbildung erfolgt durch Legen einer Querschweißnaht mit Abstand zum Schlauchende und Abtrennen des mit der Querschweißnaht versehenen, die Haube bildenden Abschnittes vom Schlauchvorrat.

Der ungedehnte Umfang von Stretchfolienhauben wird i.a. wenigstens 10-20 % kleiner als der Umfang der zu umhüllenden Stückgutstapel gewählt, so daß sich bei den fertigen Ladeeinheiten ein entsprechender Querstretch (Querdehnung) von 10-20 % einstellt. Zwischenzeitlich stehen jedoch auch bereits Stretchfolien zur Verfügung bzw. sind in Entwicklung, die noch erhebliche größere Dehnungen bis zu 50 % und mehr zulassen.

Schon im Hinblick auf eine umlaufend gleichmäßige Stapelfestigkeit ist es höchst wünschenswert, daß die Haubenseitenwände der fertigen Ladeeinheiten im wesentlichen gleichmäßig stark gedehnt sind. Nicht nur hierfür ist es weiterhin höchst wünschenswert, daß eine Stretchfolienhaube auch bereits vor dem Überziehen über den Stapel auf den Stretchbügeln gleichmäßig quergedehnt wird und hieran nicht ggf. durch Reibung an den Stretchbügeln gehindert wird, da es in solchen Fällen nicht nur zu sehr unterschiedlichen Dehnungen der Haubenseitenwände sondern auch innerhalb einer Haubenseitenwand kommen kann, so daß ggf. stark gedehnte Haubenseitenwandabschnitte überdehnt werden, während das Dehnungspotential anderer Haubenseitenwandabschnitte, die demgegenüber erheblich geringer gedehnt sind, nicht genutzt wird.

Im übrigen hat es sich zur Schaffung einer hohen Stapelfestigkeit als höchst zweckmäßig erwiesen, wenn die Stretchfolienhauben bei den fertigen Ladeeinheiten nicht nur quergestretcht sind, sondern zusätzich in Haubenlängsrichtung mit einem Längsstretch versehen sind, so daß ein biaxialer Dehnungszustand vorliegt. Dieses Längsstretchen der Haube erfolgt zweckmäßigerweise beim Überziehen der bereits quergestretchten Haube über den Stapel. Diesbezüglich wird auf die DE-PS 39 18 311 verwiesen.

Bei der Entwicklung der Stretchhaubentechnologie und damit der Entwicklung geeigneter Stretcheinrichtungen hat man die Stretchbügel zunächst als stab- bzw. fingerförmige Elemente ausgebildet, die mit parallel zur Haubenlängsachse verlaufender Längsachse vom Stretchrahmen abstehen bzw. beim/nach dem Einfahren in das offene Haubenende in eine solche Stellung schwenkbar sind (s. z.B. DE 37 07 877 A1). Dabei legt sich beim Auseinanderfahren der Stretcheinheiten aus deren einander angenäherter Einfahrstellung in ihre voneinander entfernte Überziehstellung die Haube jeweils mit ihrer Innenseite an einen äußeren Umfangsabschnitt jedes Stretchfingers an und wird beim Querstretchen der Haubenseitenwände mit steigendem Andruck an die Stretchfinger gedrückt. Die hierdurch zwischen der Folie und den Stretchbügeln erzeugten Reibungskräfte haben ggf. zur Folge, daß beim Querstretchen zwischen einander benachbarten Haubenseitenwänden kein Dehnungsausgleich erfolgen kann, wenn die jeweils einem Stretchbügel benachbarten Haubenseitenwände beim Auseinanderfahren der Stretcheinheiten unterschiedlich stark gedehnt werden, da die Reibungskräfte verhindern, daß die Folie unter Herstellung eines Dehnungsausgleiches über die Stretchbügel rutschen kann. Zu unterschiedlichen Dehnungen einander benachbarter Haubenseitenwände kommt es jedoch, wenn die Stretchbügel aus ihrer Aufspreizstellung, in welcher die Haube (i.a. gerefft) von ihnen aufgenommen worden ist, nicht so in die Überziehstellung verfahren werden, daß sich jeweils der gegenseitige Abstand einander benachbarter Reffbügel dabei prozentual in gleicher Weise vergrößert, so daß die jeweils von den Stretchbügeln aufgespannte Fläche geometrisch ähnlich vergrößert wird. Ein hiervon abweichendes Verfahren der Stretchbügel ist jedoch z.B. dann zweckmäßig bzw. erforderlich, wenn die Stretchbügel in ihrer Aufspreizstellung eine Fläche aufspannen, die nicht geometrisch ähnlich zu der Querschnittsfläche des Stapels (in der Draufsicht) ist und der jeweilige Abstand der Haubenseitenwände zu der jeweils benachbarten Seitenwand des Stückgutstapels in der Überziehstellung im wesentlichen gleich groß sein soll. Kommt es nun aber beim Querstretchen der Haube zu erheblich unterschiedlichen Querdehnungen der Haubenseitenwände, so kann es zu Überdehnungen kommen. Auch gleichen sich diese Dehnungen beim Überziehen des Stapels mit der Haube nicht unbedingt völlig aus, so daß bei der fertigen Ladeeinheit eine ungleichmäßige Querdehnung der Haubenseitenwände verbleiben kann.

Ein wesentlicher weiterer Nachteil dieser fingerartigen Reffbügel besteht darin, daß mit ihnen beim Überziehen des Stapels über die Breite der Haubenseitenwände kein befriedigender Längsstretch der Haubenseitenwände zu erzielen ist, da fingerartige Reffbügel im wesentlichen lediglich linienförmig (in der Draufsicht nahezu punktförmig) an der Haube anliegen, so daß beim Überziehen lediglich jeweils in den Ecken der Haube in deren Längsrichtung Reibungskräfte auf sie einwirken, die zwar in den Eckbereichen eine Längsdehnung erzeugen können, wenn die Haube beim Überziehen von den Stretchbügeln abgleitet, nicht jedoch in den zwischen einander benachbarten Stretchbügeln liegenden Bereichen der Haubenseitenwände. Zumindest sind mit derartigen fingerartigen Stretchbügeln der Haube keine Vertikalkräfte einzuprägen, die auch noch im mittleren Bereich einer Haubenseitenwand einen erheblichen Längsstretch bewirken.

Aus der DE-PS 1 938 960 ist eine Aufspreizeinrichtung zum (ungedehnten) Aufspreizen ("Aufspannen") einer aus einem Seitenfaltenschlauch gebildeten Schrumpffolienhaube bekannt, deren Umfang größer als der Umfang des zu umhüllenden Stückgutstapels ist. Diese Aufspreizeinrichtung besteht i.w. aus vier fingerartigen vertikalen Stangen, die jeweils am freien Ende eines an einem Hubrahmen angelenkten horizontal schwenkbaren Hebels angeordnet sind, in einer einander angenäherten Einfahrstellung gemeinsam in das (durch Saugeinrichtungen) vorgeöffnete Schlauch- bzw. Haubenende eingefahren werden, und sodann synchron nach außen verschwenkt werden bis sie jeweils unter Anlage in einer Haubeneckkante die Haube in der Überziehstellung (ungedehnt) aufspannen. Da die Spreizstangen schon vor Erreichen der Überziehstellung an einer nicht eingefalteten Haubenseitenwand zur Anlage an der Folie kommen und sich beim weiteren Aufspreizen unter entsprechendem Längenausgleich der Haubenseitenwände relativ zur Folie bewegen, und da dabei eine Behinderung dieser Relativbewegung durch Reibungskräfte zwischen Spreizstangen und Folie verhindert werden soll, können die Spreizstangen ggf. als um ihre Längsachse drehbar gelagerte Rollen ausgebildet sein.

Abgesehen davon, daß sich diese Schrumpfhauben-Aufspreizeinrichtung insb. bei großen Querdehnungen von z.B. 50 % schon deshalb nicht als Stretcheinrichtung für Stretchfolienhauben eignet, weil die maximal zu erzielende Querdehnung durch die Hebellänge begrenzt ist, wäre sie auch dann hierfür ungeeignet, wenn die fingerartigen Aufnahmerollen zwischen der Einfahr- und der Überziehstellung nicht zu schwenken, sondern diagonal verfahrbar wären. Es würde sich dann zwar beim Querstretchen ein Dehnungsausgleich zwischen einander benachbarten Haubenseitenwänden einstellen, doch wären den Haubenseitenwänden - wie bei fest angeordneten fingerartigen Aufnahmeelementen - beim Überziehen der Haube lediglich unmittelbar an und benachbart zu den Haubeneckkanten Vertikalkräfte einzuprägen, so daß kein befriedigender Vertikalstretch zu erzielen wäre, zumal der Rollendurchmesser relativ klein sein muß, damit der Abstand der Haubenseitenwände zum Stapel so klein wie möglich gehalten werden kann.

Man hat daher fingerartige Stretchbügel an ihrem vom Rahmen abgekehrten freien Ende auch bereits mit einem (in der Draufsicht) L- bzw. C-förmig ausgebildeten, sich rechtwinklig von dem fingerförmigen Abschnitt erstrekkenden Stretchbügelabschnitt versehen, um auf diese Weise beim Überziehen der Haube über den Stapel eine Anlagefläche zwischen Stretchbügel und Folie zur Verfügung zu haben, die sich über einen erheblich größeren Umfangsabschnitt der Haube erstreckt und mithin auch noch mit entsprechendem Abstand zur jeweiligen Haubenecke durch Reibung erzeugte Vertikalkräfte in die Folie einprägt. Obwohl mit derartigen (in der Seitenansicht T-förmigen) Stretchbügeln beim Überziehen des Stapels ein befriedigender Längsstretch in den Haubenseitenwänden zu erzielen ist, hat sich gezeigt, daß es insb. bei großen Querdehnungen u. großen inneren Spannungen der Haube beim Überziehen zu Schwierigkeiten kommen kann, weil sich das unterhalb der querverlaufenden Stretchbügelabschnitte befindliche Folienmaterial, welches dort lediglich von den fingerartigen Stretchbügelabschnitten abgestützt ist, aufgrund der beim Querstretchen auftretenden elastischen Rückstellkräfte nach innen ziehen und daher beim Überziehen der Haube nicht optimal von den Stretchbügeln abgleiten, sondern ggfs. eingeklemmt werden kann.

Auch kann sich die an den horizontalen Stretchbügelabschnitten anliegende Folie beim Querstretchen aufgrund der Reibungskräfte nicht, zumindest nicht in gleicher Weise, querdehnen wie die nicht von den Stretchbügeln beaufschlagten Folienabschnitte, so daß letztere ggf. abschnittsweise überdehnt werden.

Mit der DE 90 06 374 U1 sind daher auch bereits gleichsam schalenförmige Stretchbügel vorgeschlagen worden, die an ihrem oberen Ende genauso ausgebildet sind wie die zuvor besprochenen Stretchbügel, sich von diesen aber dahingehend unterscheiden, daß sie über ihre gesamte Höhe L- bzw. C-förmig ausgebildet sind, so daß die Folie entsprechend großflächig an ihnen anliegt, sich im Bereich der Stretchbügel nicht nach innen ziehen kann und daher beim Überziehen der Haube über den Stückgutstapel ungehindert von den Stretchbügeln abgleitet.

Ein Nachteil auch dieser Stretchbügel besteht jedoch darin, daß die Folie beim Querstretchen aufgrund der dabei auftretenden Reibungskräfte daran gehindert wird, sich in ihren Anlagebereichen an den Stretchbügeln genauso zu dehnen wie die jeweils zwischen einander benachbarten Stretchbügeln verlaufenden Folienabschnitte. Dieses ist insb. dann nachteilig, wenn Folienmaterial mit sehr großem Dehnungsvermögen verwendet und dieses genutzt wird, der Haubenumfang beim Querstretchen also bspw. verdoppelt wird, und wenn der von den Reffbügeln beaufschlagte Umfangsabschnitt der Haube im Verhältnis zu dem Abstand zwischen jeweils zwei einander benachbarten Stretchbügeln relativ groß ist. Werden nun aber beim Querstretchen im wesentlichen lediglich die jeweils zwischen einander benachbarten Reffbügeln liegenden Folienabschnitte gedehnt, so kann es dort zu Überdehnungen kommen.

Der vorliegenden Erfindung liegt die Aufgabe zugrunde, eine Stretcheinrichtung der eingangs beschriebenen Gattung insb. dahingehend zu verbessern, daß die Haube in der quergestretchten Überziehstellung selbst bei extrem hohen Querdehnungen i.w. auf ihrem gesamten Umfang i. w. gleichmäßig gedehnt ist, und daß ihr dennoch zur Erzielung eines befriedigenden Vertikalstretches mit erheblichem Abstand zu den Haubenecken bzw. -eckkanten beim Überziehen Vertikalkräfte von den Stretchbügeln einzuprägen sind, wobei zugleich sichergestellt werden soll, daß die Haube problemlos von den Stretchbügeln abgleitet.

Die Lösung dieser Aufgabe besteht erfindungsgemäß darin, daß die Stretchbügel jeweils mehrere um ihre Längsachse frei drehbar gelagerte, parallel zur Haubenlängsachse angeordnete Stretchrollen mit einer im wesentlichen zylindrischen Mantelfläche aufweisen, die so angeordnet sind, daß sie beim Querdehnen und Überziehen der Haube im wesentlichen spiegelsymmetrisch zu einer parallel zu ihren Längsachsen durch die betreffende Haubenecke verlaufenden mittleren Bezugsebene an der Haube anliegen.

Bei einer Ausgestaltung mit jeweils lediglich einer Stretchrolle je Stretcheinheit könnte es zwar bereits nicht mehr dazu kommen, daß die Haubenseitenwände in der quergestretchten Überziehstellung der Haube unterschiedlich stark gedehnt sind, doch wären mit einer solchen Ausbildung der Haube lediglich unmittelbar in den Ecken Vertikalkräfte einzuprägen, die nicht zu einem befriedigenden Vertikalstretch der Haubenseitenwände (in deren mittlerem Bereich) führen. Ein solcher ist bei optimalem Querdehnungsausgleich nur dann zu erzielen, wenn Stretchbügel jeweils mehrere Stretchrollen aufweisen.

Dabei können zumindest einige der zylindrisch ausgebildeten Stretchrollen mit wenigstens einer nutartig umlaufenden Hinterschneidung versehen sein, in welche sich die vor dem Querstretchen i.a. auf die Stretchbügel aufgereffte Haube hineinschmiegt, so daß diese Hinterschneidungen beim Überziehen des Stapels gleichsam Widerlager für die Folie bilden, mittels welcher beim Überziehen zusätzliche Längskräfte in die Haubenseitenwände einzuprägen sind, ohne daß die Folie dabei wie im Stand der Technik in ungünstiger Weise behindert wird, insb. wenn die Übergänge der Hinterschneidungen zur Mantelfläche abgerundet sind und die Tiefe dieser Hinterschneidungen - abhängig vom Folienmaterial - nicht zu groß gewählt wird. Hinterschneidungen von Stretchbügeln sind zwar aus der DE 39 18 311 C2 an sich bekannt, nicht aber bei fingerartigen Stretchelementen (hier: Stretchrollen), sondern lediglich zwischen einem fingerartigen Stretchbügelabschnitt und einem quer zu diesem verlaufenden Stretchbügelabschnitt.

Auch bei der erfindungsgemäßen Stretcheinrichtung läßt sich die Haube ersichtlich ohne weiteres mittels einer geeigneten Reffeinrichtung auf die Stretchbügel aufreffen.

Bevorzugte Ausgestaltungen der vorliegenden Erfindung sind in den Unteransprüchen beschrieben.

Die Erfindung ist nachstehend an Ausführungsbeispielen unter Bezugnahme auf eine Zeichnung weiter erläutert. Es zeigt:
- Fig. 1: eine Draufsicht auf eine erfindungsgemäße Stretcheinrichtung, deren vier Stretcheinheiten sich in der Aufspreizstellung befinden;
- Fig. 2: eine Darstellung gemäß Fig. 1, wobei sich die Stretcheinheiten in der Überziehstellung be finden;
- Fig. 3: eine teilweise geschnittene, vergrößerte Seitenansicht der Darstellung gemäß Fig. 2 in Richtung der Schnittlinie III-III in Fig. 2 gesehen;
- Fig. 4: eine teilweise Draufsicht auf die Darstellung gemäß Fig. 3 in Richtung des Pfeiles IV in Fig. 3 gesehen;
- Fig. 5: eine Seitenansicht einer Stretcheinheit in Richtung des Pfeiles V in Fig. 4 gesehen in vergrößerter Darstellung;
- Fig. 6: eine Schnittdarstellung durch die Darstellung gemäß Fig. 5 in Richtung der Schnittlinie VI-VI in Fig. 5
gesehen;
- Fig. 7: eine Draufsicht auf die Darstellung gemäß Fig. 5 in Richtung des Pfeiles VII in Fig. 5 gesehen;
- Fig. 8: eine Fig. 5 entsprechende Darstellung einer Variante einer Stretcheinheit;
- Fig. 9: einen Schnitt durch die Darstellung gemäß Fig. 8 in Richtung der Schnittlinie IX-IX in Fig. 8 gesehen; und
- Fig. 10: eine Draufsicht auf die Darstellung gemäß Fig. 8 in Richtung des Pfeiles X in Fig. 8 gesehen.

Fig. 1 zeigt eine im ganzen mit 1 bezeichnete Stretcheinrichtung zum biaxialen Stretchen einer mit einer punktierten Linie angedeuteten Stretchfolienhaube 2. Die Stretcheinrichtung 1 ist Bestandteil einer Verpackungsmaschine zum jeweiligen Umhüllen eines Stückgutstapels mit einer Stretchfolienhaube 2, deren ungedehnter Umfang erheblich kleiner als der Stapelumfang ist. Ein solcher Stückgutstapel 3 ist in Fig. 1 mit einer strichpunktierten Linie (in der Draufsicht) angedeutet. Es ist erkennbar, daß der Stückgutstapel 3 eine im wesentlichen quadratische Grundfläche aufweist. Er ist würfel- oder quaderförmig.

Die Stretcheinrichtung 1 weist vier Stretcheinheiten 4 auf, die an einem im ganzen mit 5 bezeichneten, sich in einer horizontalen Ebene erstreckenden Rahmen 5 angeordnet sind, der als Hubrahmen ausgebildet ist und insgesamt an Ständern 6 der im einzelnen nicht dargestellten Verpackungsmaschine vertikal verfahrbar ist. Der Rahmen 5 ist zunächst oberhalb des Stückgutstapels 3 angeordnet und weist einen Außenrahmen 7 sowie zwei in Richtung des Doppelpfeils 8 relativ zu diesem bewegliche Doppeltraversen 9 auf, die mittels eines Antriebes 10' über einen Kettentrieb 11' in Richtung des Doppelpfeils 8 gegenläufig synchron verfahrbar sind.

Auf jeder Doppeltraverse 9 sind jeweils zwei Stretcheinheiten 4 angeordnet, die mittels eines Antriebes 10 über Kettentriebe 11 o.dgl. in Längsrichtung der Doppeltraversen 9 und damit des Doppelpfeils 12 synchron verfahrbar sind. Dabei ist die Anordnung und Steuerung so getroffen, daß die Stretcheinheiten 4 aus der in Fig. 1 dargestellten Stellung synchron in Richtung des Pfeiles 12 gegenläufig nach außen verfahren werden, wenn die Doppeltraversen 9 eine gegenläufige, synchrone Ausfahrbewegung in Richtung des Pfeiles 8 durchführen, wobei die jeweiligen Geschwindigkeiten so abgestimmt sind, daß sich jede der vier Stretcheinheiten 4 relativ zum Raum auf ihrer Längsmittelachse 13 bewegt.

Jede Stretcheinheit 4 weist einen im ganzen mit 14 bezeichneten Stretchbügel auf, wobei diese Bezeichnung im Hinblick auf die in der Praxis übliche Terminologie beibehalten ist, obwohl jeder Stretchbügel 14 aus mehreren Elementen besteht, wie nachfolgend noch im einzelnen erläutert wird. Die Stretchbügel 14 sämtlicher Stretcheinheiten 4 sind in einer Einfahrstellung, in welcher die Stretcheinheiten 4 noch weiter zusammengefahren sind, als in Fig. 1 dargestellt, mittels des Rahmens 5 in das offene Ende einer der Stretcheinrichtung 1 von oben her zugeführten, vorgeöffneten Haube 2 einfahrbar. Nach dem Einfahren der Stretchbügel 14 in die Haube werden die Stretcheinheiten 4 zunächst in die in Fig. 1 dargestellte Aufspreizstellung auseinandergefahren, in welcher die Stretchbügel 14 das untere Haubenende völlig aufspannen, ohne die Haube 2 dabei indes bereits zu dehnen. In dieser Stellung werden die Haubenseitenwände durch im ganzen mit 15 bezeichnete Reffeinrichtungen auf die Stretchbügel 14 aufgerefft, wie dieses im linken Teil von Fig. 3 angedeutet ist und weiter unten noch beschrieben wird. Zuvor sollen insb. unter Bezugnahme auf die vergrößerten Darstellungen gemäß den Fig. 3 bis 7 die Stretchbügel 14 erläutert werden.

Der Stretchbügel 14 jeder Stretcheinheit 4 weist fünf parallel zur Haubenlängsachse 17 angeordnete Stretchrollen 16 (= 16.1, ..., 16.5) auf, die auf einer horizontalen Basisplatte 18 der betreffenden Stretcheinheit 4 um ihre jeweilige Längsachse 19 frei drehbar gelagert sind. Die Stretchrollen 16 sind spiegelsymmetrisch zu einer parallel zu ihren Längsachsen 19 verlaufenden, mittleren Bezugsebene 20 angeordnet (s. Fig. 7), in welche auch die Längsmittelachse 13 der Stretcheinheit 4 fällt. Die Stretchrollen 16 weisen jeweils eine zumindest im wesentlichen zylindrische Mantelfläche 16' auf, wobei die mit Abstand zur Bezugsebene 20 angeordneten Stretchrollen 16.1, 16.2, 16.4 und 16.5 jeweils mit nutförmig umlaufenden Hinterschneidungen 21 versehen sind, die mit abgerundeten Kanten 22 in die zylindrische Mantelfläche 16' übergehen.

Die mittlere Stretchrolle 16.3 ist gegenüber den anderen Stretchrollen verkürzt, weil in ihrem Bereich eine drehbar an einem Reffbügel 23 gelagerte Reffrolle 24 mit quer zu den Längsachsen 19 der Stretchrollen 16 verlaufender Drehachse 24' angeordnet ist, die weiter unten noch erläutert wird. Der obere Abschnitt 23' des Reffbügels 23 bildet ersichtlich einen Teil des Stretchbügels 14.

Wenn die in das offene Haubenende eingefahrenen Stretchbügel 14 die Aufspreizstellung gemäß Fig. 1 erreicht haben, in welcher der offene untere Endabschnitt der Haube an den Stretchrollen 16 und dem oberen Abschnitt 23' des Reffbügels 23 anliegt, werden die insb. in Fig. 3 gut erkennbaren Reffeinrichtungen 15 jeweils an den zugeordneten Stretchbügel 14 herangefahren, so daß ihre Reffrolle 15' an die Reffrolle 24 unter Andruck der dazwischen befindlichen Folie auf die Stretchbügel 14 aufzureffen ist, wenn die Reffrollen dabei in Richtung des Pfeiles 25 von einem Antrieb der Reffeinrichtung 15 angetrieben werden bis der Haubendeckel auf der Oberseite der Stretchbügel 14 aufliegt.

Die Stretcheinheiten 4 werden sodann aus der in Fig. 1 dargestellten Aufspreizstellung relativ zu der von den Stretchbügeln 14 aufgespannten, gerefften Haube 2 jeweils in Richtung ihrer Längsmittelachse 13 in ihre Überziehstellung (s. Fig. 2) verfahren, wobei die Stretchbügel 14 die Haubenseitenwände auf ein Überziehmaß dehnen (s. gepunktete Linie in Fig. 2), bei dem der Haubenumfang größer als der Stapelumfang ist und die Stretchbügel 14 mit ihrer Innenseite einen hinreichend großen Abstand zum Stapel 3 aufweisen, der ein gefahrloses Überziehen der Haube 2 über den Stapel 3 gestattet.

In diesem Zustand wird der Hubrahmen 5 an den Ständern 6 abgesenkt, wobei sich der Haubendeckel 2' auf die Oberseite des Stückgutstapels 3 legt und beim Überziehen des Stapels 3 gleichsam als Widerlager dient, gegen welches die Stretchfinger 14 die Haubenseitenwände beim Absenken des Hubrahmens 5 nach unten ziehen, so daß die Seitenwände der Haube dabei zugleich vertikal gedehnt, also mit einem Längsstretch versehen werden.

Obwohl die Haubenseitenwände beim Querstretchen außerordentlich stark gedehnt werden, wie sich aus einem Vergleich der Fig. 1 und 2 ergibt, und die Stretchbügel 14 in der Aufnahmestellung (Fig. 1) etwa auf 50 % des Haubenumfangs an der Folie anliegen, kann es ersichtlich nicht dazu kommen, daß im wesentlichen lediglich die frei zwischen den einander benachbarten Stretchbügeln 14 aufgespannten Folienabschnitte gedehnt werden, da sich die Stretchrollen 16 frei drehen können, wenn die Dehnung der jeweils beiderseits von ihnen wegführenden Folienabschnitte und damit die dort jeweils wirksamen Kräfte unterschiedlich groß werden, bis sich ein Kräfteausgleich und damit ein Dehnungsausgleich eingestellt hat. Hiermit wird also sichergestellt, daß die Haubenseitenwände jeweils im wesentlichen über ihre gesamte Breite gleichmäßig gedehnt werden. Damit ist indes noch nicht sichergestellt, daß einander benachbarte Haubenseitenwände bereits im Überziehzustand gleichmäßig gedehnt sind, da die Haube 2 an ihren Eckbereichen u.a. von den festen oberen Abschnitten 23' der Reffbügel 23 aufgespannt wird, an denen sie nicht mehr ungehindert entlang gleiten kann, wenn sich aufgrund erheblicher Querdehnung ein erheblicher Andruck und damit eine entsprechend große Reibungskraft eingestellt hat. Um auch eine weitgehend gleichmäßige Dehnung sämtlicher Haubenseitenwände sicherzustellen, ist gemäß der in den Fig. 8 bis 10 dargestellten Stretchbügelausbildung der Reffbügel 23 nach innen versetzt und an seiner Oberseite mit weiteren kurzen Stretchrollen 16.6 und 16.7 versehen, so daß die Folie beim Querstretchen im Bereich der Stretchbügel 14 insgesamt an Stretchrollen 16 anliegt und daher über den gesamten Haubenumfang eine gleichmäßige Dehnung gewährleistet ist. Da die äußeren Stretchrollen 16.1, 16.5 jedes Stretchbügels 14 mit erheblichem Abstand zur jeweiligen Haubeneckkante angeordnet sind, werden auch dort beim Überziehen noch Vertikalkräfte in die Folie eingeprägt, so daß es zu einem befriedigenden Vertikalstretch kommen kann.

Unter beispielhafter Bezugnahme auf Fig. 7 sei noch darauf verwiesen, daß bei dem Ausführungsbeispiel gemäß den Fig. 5 bis 7 die zur Bezugsebene 20 außen liegenden Rollen 16.1 und 16.2 bzw. 16.4 und 16.5 so angeordnet sind, daß die Haube 2 die äußersten Stretchrollen 16.1 und 16.5 zwar tangiert, von ihnen aber nicht umgelenkt wird. Obwohl auch eine solche Anordnung zweckmäßig ist, werden die Stretchrollen 16 bevorzugt so angeordnet, daß an jeder Stretchrolle 16 eine gewisse Umlenkung der Folie erfolgt, also so, daß eine von außen an die Außenseite zweier benachbarter Stretchrollen 16.1, 16.2 angelegte erste Tangente T1 auf der den Stretchrollen 16 zugekehrten Seite in einer Draufsicht mit einer zweiten Tangente T2 einen Winkel α von weniger als 180° einschließt, welche von außen von der Außenseite einer dieser beiden Stretchrollen (hier der Stretchrolle 16.2) an die Außenseite der anderen ihr benachbarten Stretchrolle 16.3 gelegt ist. Der Grenzwinkel, bei dem die Stretchrollen noch wirksam sind, beträgt ersichtlich 180°. Bevorzugt ist dieser Winkel kleiner als der Grenzwinkel.

## Patentansprüche

1. Stretcheinrichtung (1) zum biaxialen Stretchen einer aus einem Seitenfaltenschlauch gebildeten, aus stark dehnbarer Kunststoffolie bestehenden Stretchfolienhaube (2), für eine Verpackungsmaschine zum jeweiligen Umhüllen eines Stückgutstapels (3) mit einer Stretchfolienhaube (2), deren ungedehnter Umfang erheblich kleiner als der Stapelumfang ist, mit mehreren an einem Rahmen (5) horizontal verfahrbar angeordneten Stretcheinheiten (4), die jeweils einen in das vorgeöffnete Haubenende einfahrbaren Stretchbügel (14) aufweisen und aus ihrer einander angenäherten Einfahrstellung über eine Aufspreizstellung, in welcher die jeweils in einer Ecke der Haube (2) angeordneten Stretchbügel (14) die Haube (2) dehnungsfrei aufspannen und i.a. gerefft im wesentlichen über deren gesamte Länge aufnehmen, unter Querdehnung der Haubenseitenwände diagonal in eine voneinander entfernte Überziehstellung sowie in dieser gemeinsam relativ zu dem jeweils zu umhüllenden Stückgutstapel (3) zu verfahren sind, wobei die Stretchbügel (14) so ausgebildet sind, daß sie den Haubenseitenwänden beim Überziehen jeweils mit erheblichem Abstand zu einer Haubenecke beiderseits der betreffenden Haubeneckkante vertikale Reibungskräfte einprägen, die der Relativbewegung der Folie zum Stretchbügel (14) entgegengerichtet sind, **dadurch gekennzeichnet, daß** die Stretchbügel (14) jeweils mehrere um ihre Längsachse (19) frei drehbar gelagerte, parallel zur Haubenlängsachse (17) angeordnete Stretchrollen (16.1, ..., 16.7) mit einer im wesentlichen zylindrischen Mantelfläche (16') aufweisen, die so angeordnet sind, daß sie beim Querdehnen und Überziehen der Haube (2) im wesentlichen spiegelsymmetrisch zu einer parallel zu ihren Längsachsen (19) durch die betreffende Haubenecke verlaufenden mittleren Bezugsebene (20) an der Haube (2) anliegen.

2. Stretcheinrichtung nach Anspruch 1, **dadurch gekennzeichnet, daß** wenigstens eine Stretchrolle (16) mit wenigstens einer zwischen ihren beiden Enden angeordneten, umlaufenden Hinterschneidung (21) versehen ist.

3. Stretcheinrichtung nach Anspruch 2, **dadurch gekennzeichnet, daß** mehrere/sämtliche Stretchrollen (16.1, ... 16.7) mit wenigstens einer Hinterschneidung (21) versehen sind.

4. Stretcheinrichtung nach Anspruch 2 oder 3, **dadurch gekennzeichnet, daß** die Übergänge zwischen einer Hinterschneidung (21) und der Mantelfläche (16') abgerundet sind.

5. Stretcheinrichtung nach einem oder mehreren der vorhergehenden Ansprüche, **dadurch gekennzeichnet, daß** die Stretchrollen (16.1, ... 16.7) einer Stretcheinheit (4) jeweils unmittelbar benachbart zueinander angeordnet sind.

6. Stretcheinrichtung nach einem oder mehreren der vorhergehenden Ansprüche, **dadurch gekennzeichnet, daß** die Stretchrollen (16) eines Stretchbügels (14) wenigstens teilweise so angeordnet sind, daß eine an die Außenseite zweier benachbarter Stretchrollen (z.B. 16.1, 16.2) angelegte erste Tangente (T₁) auf der den Stretchrollen (16) zugekehrten Seite in einer Draufsicht mit einer zweiten Tangente (T₂), welche von der Außenseite einer (16.2) dieser beiden Stretchrollen (16.1, 16.2) an die Außenseite der anderen ihr benachbarten Stretchrolle (16.3) gelegt ist, einen Winkel (α) von höchstens 180° einschließt.

7. Stretcheinrichtung nach Anspruch 6, **dadurch gekennzeichnet, daß** der. jeweils von den beiden Tangenten (T₁, T₂) eingeschlossene Winkel (α) kleiner als 180° ist.

8. Stretcheinrichtung nach Anspruch 1, **dadurch gekennzeichnet, daß** die Längsachse (19) einer weiteren Stretchrolle (16.3) in der Bezugsebene (20) angeordnet ist.

9. Stretcheinrichtung nach einem oder mehreren der vorhergehenden Ansprüche, **dadurch gekennzeichnet, daß** zwischen zwei Stretchrollen (16.2, 16.4) einer Stretcheinheit (4) ein mit einer Reffrolle (24) versehener Reffbügel (23) angeordnet ist.

10. Stretcheinrichtung nach Anspruch 9, **dadurch gekennzeichnet, daß** an dem Reffbügel (23) wenigstens eine weitere Stretchrolle (16.6, 16.7) angeordnet ist, die nach außen über den Reffbügel (23) vorsteht.

## Claims

1. A stretching device (1) for biaxially stretching a stretch film hood (2) in the form of a lateral gusset tube and made of highly extendible plastic film for a packing machine for wrapping a stack (3) of piece goods in a stretch film hood (2), the unextended size of which is considerably less than the size of the stack, comprising a number of stretch units (4) horizontally movable on a frame (5) and each comprising a stretching member (14) insertable into the previously-opened hood end and movable from their close-together insertion position through a spreading position in which the stretching members (14), each disposed at one corner of the hood (2), tension the hood without elongation and receive it, reefed if required substantially over its entire length, diagonally, with transverse stretching of the hood side walls, into a pulling-over position in which they are at a distance from one another and are moved together in the said position relative to the stack (3) of piece goods for wrapping, wherein the stretching members (14) are constructed so that when pulled over, they impress vertical friction forces on the hood side walls vertically on each side of each respective hood corner edge at a considerable distance from the hood corner, the frictional forces being in the opposite direction to movement of the film relative to the stretching member (14), **characterised in that** the stretching members (14) each comprise a number of stretching rollers (16.1, ..., 16.7) mounted for free rotation around their longitudinal axis (19), disposed parallel to the hood longitudinal axis (17) and having a substantially cylindrical surface (16'), the rollers being disposed so that when the hood (2) is transversely stretched and pulled over, they abut the hood (2) in a substantially mirror-symmetrical arrangement relative to a central reference plane (20) parallel to their longitudinal axes (19) and through the respective hood corner.

2. A stretching device according to claim 1, **characterised in that** at least one stretching roller (16) is formed with at least one peripheral undercut (21) between its two ends.

3. A stretching device according to claim 2, **characterised in that** all or a number of stretching rollers (16.1, ..., 16.7) are formed with at least one undercut (21).

4. A stretching device according to claim 2 or 3, **characterised in that** the transitions between the undercut (21) and the cylindrical surface (16') are rounded.

5. A stretching device according to one or more of the preceding claims, **characterised in that** the rollers (16.1, ... 16.7) in a stretching unit (4) are disposed directly adjoining one another.

6. A stretching device according to one or more of the preceding claims, **characterised in that** the rollers (16) on a stretching member (14) are at least partly disposed so that a first tangent (T₁) plotted to the outside of two neighbouring stretching rollers (e.g. 16.1, 16.2) includes an angle (α) of not more than 180° in plan view, on the side facing the stretching rollers (16), with a second tangent (T₂) plotted from the outside of one (16.2) of the said two stretching rollers (16.1, 16.2) to the outside of the other or neighbouring stretching roller (16.3).

7. A stretching device according to claim 6, **characterised in that** the angle (α) included between the two tangents (T₁, T₃) is less than 180°.

8. A stretching device according to claim 1, **characterised in that** the longitudinal axis (19) of another stretching roller (16.3) is disposed in the reference plane (20).

9. A stretching device according to one or more of the preceding claims, **characterised in that** a reefing member (23) comprising a reefing roller (24) is disposed between two stretching rollers (16.2, 16.4) on a stretching unit (4).

10. A stretching device according to claim 9, **characterised in that** at least one additional stretching roller (16.6, 16.7) is disposed on the reefing member (23) and projects outwards over it.

## Revendications

1. Dispositif d'étirage (1) pour l'étirage biaxial d'une coiffe en feuille étirable (2) formée par un tuyau à plis latéraux et constituée par une feuille en matière plastique susceptible d'être fortement allongée, pour une machine d'emballage pour envelopper respectivement une pile de marchandises de détail (3) avec une coiffe en feuille étirable (2), dont le périmètre non allongé est considérablement plus petit que le périmètre de la pile, comportant plusieurs unités d'étirage (4) agencées en déplacement horizontal sur un cadre (5), lesquelles comprennent chacune un étrier d'étirage (14) rétractable dans l'extrémité de coiffe pré-ouverte et qui peuvent être déplacées hors de leur position de rétraction rapprochées les unes des autres, via une position d'écartement dans laquelle les étriers d'étirage (14) agencés chacun dans un coin de la coiffe (2) tendent la coiffe (2) sans allongement et la reçoivent en général de façon arrisée sensiblement sur toute sa longueur, diagonalement jusque dans une position de pose, sous allongement transversal des parois latérales de la coiffe, dans laquelle elles sont éloignées les unes des autres et peuvent être déplacées conjointement par rapport à la pile de marchandises de détail respective (3) à envelopper, les étriers d'étirage (14) étant réalisés de manière à appliquer des forces de friction verticales aux parois latérales de la coiffe lors de la pose à une distance respective considérable par rapport à un coin de la coiffe des deux côtés de l'arête concernée du coin de coiffe, forces qui sont opposées au mouvement relatif de la feuille par rapport à l'étrier d'étirage (14), **caractérisé en ce que** les étriers d'étirage (14) comprennent chacun plusieurs rouleaux d'étirage (16.1, ..., 16.7) montés en rotation libre autour de leur axe longitudinal (19) et agencés parallèlement à l'axe longitudinal (17) de la coiffe, qui présentent une surface enveloppe sensiblement cylindrique (16') et qui sont agencés de manière à s'appliquer contre la coiffe (2) lors de l'allongement transversal et de la pose de la coiffe (2) sensiblement à symétrie par rapport à un plan de référence médian (20) s'étendant parallèlement à leurs axes longitudinaux (19) et passant par le coin concerné de la coiffe.

2. Dispositif d'étirage selon la revendication 1, **caractérisé en ce qu'**au moins un rouleau d'étirage (16) est pourvu d'au moins une contre-dépouille périphérique (21) agencée entre ses deux extrémités.

3. Dispositif selon la revendication 2, **caractérisé en ce que** plusieurs/tous les rouleaux d'étirage (16.1, ..., 16.7) sont pourvus d'au moins une contre-dépouille (21).

4. Dispositif d'étirage selon l'une ou l'autre des revendications 2 et 3, **caractérisé en ce que** les transitions entre une contre-dépouille (21) et la surface enveloppe (16') sont arrondies.

5. Dispositif d'étirage selon l'une ou plusieurs des revendications précédentes, **caractérisé en ce que** les rouleaux d'étirage (16.1, ..., 16.7) d'une unité d'étirage (4) sont agencés au voisinage immédiat les uns des autres.

6. Dispositif d'étirage selon l'une ou plusieurs des revendications précédentes, **caractérisé en ce que** les rouleaux d'étirage (16) d'un étrier d'étirage (14) sont au moins en partie agencés de telle sorte qu'une première tangente (T₁) appliquée contre le côté extérieur de deux rouleaux d'étirage voisins (par exemple 16.1, 16.2) forme, sur le côté tourné vers les rouleaux d'étirage (16), en vue de dessus, un angle (α) de 180° au maximum avec une deuxième tangente (T₂) qui est appliquée depuis le côté extérieur de l'un (16.2) de ces deux rouleaux d'étirage (16.1, 16.2) contre le côté extérieur de l'autre rouleau d'étirage (16.3) qui lui est voisin.

7. Dispositif d'étirage selon la revendication 6, **caractérisé en ce que** l'angle respectif (α) formé par les deux tangentes (T₁, T₂) est inférieur à 180°.

8. Dispositif d'étirage selon la revendication 1, **caractérisé en ce que** l'axe longitudinal (19) d'un autre rouleau d'étirage (16.3) est agencé dans le plan de référence (20).

9. Dispositif d'étirage selon l'une ou plusieurs des revendications précédentes, **caractérisé en ce qu'**il est prévu, entre deux rouleaux d'étirage (16.2, 16.4) d'une unité d'étirage (4), un étrier à arriser (23) pourvu d'un rouleau à arriser (24).

10. Dispositif d'étirage selon la revendication 9, **caractérisé en ce qu'**au moins un autre rouleau d'étirage (16.6, 16.7) est agencé sur l'étrier à arriser (23), qui dépasse vers l'extérieur au-delà de l'étrier à arriser (23).
